# EUROPÄISCHE PATENTSCHRIFT

(11) **EP 1 379 364 B1**
(45) Veröffentlichungstag und Bekanntmachung des Hinweises auf die Patenterteilung: **21.09.2005**
(21) Anmeldenummer: 02761869.3
(22) Anmeldetag: 11.04.2002
(51) Int. Cl.: B25H 3/00, A45F 5/00

(54) **AM KÖRPER EINER PERSON TRAGBARE WERKZEUGTASCHE**
TOOL BAG WHICH CAN BE CARRIED NEXT TO THE BODY OF A PERSON
TROUSSE A OUTILS POUVANT ETRE PORTEE SUR LE CORPS D'UNE PERSONNE

(30) Priorität: 18.04.2001 DE 10119007
(43) Veröffentlichungstag der Anmeldung: 14.01.2004
(73) Patentinhaber: Skupin, Klaus Peter, 70372 Stuttgart (DE)
(72) Erfinder: Skupin, Klaus Peter, 70372 Stuttgart (DE)
(74) Vertreter: Bernhard, Uwe
(86) Internationale Anmeldenummer: PCT/DE2002/001338
(87) Internationale Veröffentlichungsnummer: WO 2002/083371

(56) Entgegenhaltungen:
- FR-A- 669 230
- US-A- 1 213 758
- US-A- 1 675 072
- US-A- 4 486 169

## Beschreibung

Die Erfindung betrifft eine am Körper einer Person tragbare Werkzeugtasche mit mindestens einer Aufnahme für wenigstens ein Werkzeug.

Werkzeugtaschen kommen beispielsweise bei Zimmerleuten, Dachdeckern, Aufzugsmonteuren, Kaminbauer und Oberleitungsmonteuren zum Einsatz. Diese Werkzeugtaschen werden üblicherweise am Körper der jeweiligen Person getragen und nehmen die üblichen Werkzeuge, wie z. B. Hammer, Schraubenschlüssel, Schraubenzieher, Zange od.dgl. auf, welche die jeweilige Person an ihrem Arbeitsplatz regelmäßig benötigt. Beispielsweise sind derartige Werkzeugtaschen häufig als Gürteltaschen ausgebildet, welche die jeweilige Person an ihrem Gürtel trägt. Beim Arbeiten mit Werkzeug läßt es sich nicht vermeiden, daß der arbeitenden Person das Werkzeug aus der Hand fällt. Das anschließende Suchen nach dem Werkzeug ist meistens lästig und zeitraubend. Bei Arbeiten in größerer Höhe besteht darüber hinaus noch die Gefahr, daß andere Personen durch das herabfallende Werkzeug verletzt werden können.

Aus der DE-U-297 09 358 ist eine am Körper einer Person tragbare Werkzeugtasche der eingangs genannten Art bekannt, die als Weste ausgebildet ist und eine Vielzahl von Aufnahmen für Werkzeuge, insbesondere Gartenwerkzeuge, aufweist.

Die vorliegende Erfindung beschäftigt sich mit dem Problem, für eine Werkzeugtasche der eingangs genannten Art eine Ausführungsform anzugeben, die einen Werkzeugverlust beim Arbeiten verhindert.

Dieses Problem wird erfindungsgemäß durch eine Werkzeugtasche mit den Merkmalen des Anspruchs 1 gelöst.

Die Erfindung beruht auf dem allgemeinen Gedanken, jedes Werkzeug mit einer dreidimensional flexiblen Sicherungssehne an der Werkzeugtasche zu sichern, wobei die jeweilige Sicherungssehne am zugeordneten Werkzeug befestigt und an der Werkzeugtasche ausziehbar und selbstrückholend angebracht ist. Zu diesem Zweck ist jede Sicherungssehne mittels einer Auszieh- und Rückholeinrichtung an der Werkzeugtasche befestigt. Unter einer "dreidimensional flexiblen Sicherungssehne" wird hierbei eine Schnur, ein Seil, ein Drahtseil, eine Leine oder auch eine Kette verstanden, wobei die Sicherungssehne hinreichend Zugkräfte übertragen kann und ausreichend Zugfestigkeit besitzt.

Durch die Erfindung ist jedes mit einer Sicherungssehne verbundene Werkzeug verliersicher an der Werkzeugtasche festgelegt. Die dreidimensionale Flexibilität der Sicherungssehne gewährleistet dabei ein unbehindertes Arbeiten mit dem jeweiligen Werkzeug. Die selbstrückholende Anordnung sorgt dafür, daß die Sicherungssehne stets einen minimalen Raumbedarf einnimmt und insbesondere keine störenden Schlaufen bildet, mit denen die jeweilige Person an Hindernissen hängen bleiben könnte. Insbesondere bei in die zugehörige Aufnahme eingestecktem Werkzeug ist die Sicherungssehne nahezu vollständig zurückgeholt und sicher verstaut.

Damit die Sicherungssehne ausziehbar und selbstrückholend an der Werkzeugtasche angeordnet ist, weist die Werkzeugtasche für jede Sicherungssehne eine Auszieh- und Rückholeinrichtung auf, welche die Ausziehbarkeit sowie ein selbsttätiges Zurückholen der Sicherungssehne ermöglicht. Eine solche Auszieh- und Rückholeinrichtung weist beispielsweise eine federbelastete Spule auf, auf der die Sicherungssehne aufgewickelt ist. Beim Ausziehen der Sicherungssehne wird diese von der Spule abgewickelt, wobei sich die Federmittel spannen. Das selbsttätige Zurückholen erfolgt dann aufgrund der Federkraft, welche die Spule zum Aufwickeln der Sicherungssehne antreibt. Bekannte Aufzieh- und Rückholeinrichtungen werden beispielsweise als Schlüsselanhänger verwendet und müssen daher nicht näher erläutert werden.

Entsprechend einer bevorzugten Ausführungsform kann für jede Sicherungssehne eine Sehnenkapsel vorgesehen sein, die jeweils ein Gehäuse aufweist, in dem die Auszieh- und Rückholeinrichtung untergebracht ist und das an der Werkzeugtasche befestigt ist. Diese Sehnenkapsel bildet somit eine separat montierbare Einheit, wodurch sich die Herstellung der Werkzeugtasche vereinfacht.

Bei einer Weiterbildung kann das Gehäuse der Sehnenkapsel mit Schnellbefestigungsmitteln, wie z.B. Clip oder Druckknopf, lösbar an der Werkzeugtasche befestigt sein. Diese Maßnahme erleichtert die Herstellung der Werkzeugtasche sowie gegebenenfalls den Austausch einer defekten Sehnenkapsel.

Zweckmäßig kann die Werkzeugtasche einen Trägerkörper, z.B. aus Leder, aufweisen, auf dessen Vorderseite die mindestens eine Aufnahme angeordnet ist und auf dessen Rückseite die zugeordnete Sicherungssehne mittels ihrer Auszieh- und Rückholeinrichtung befestigt ist, wobei die Sicherungssehne den Trägerkörper in einer Durchtrittsöffnung durchdringt. Durch diese Maßnahme ergibt sich eine hoch wirksame Verankerung der Sicherungssehne an der Werkzeugtasche. Des weiteren ergibt sich durch diese Anordnung eine klare Trennung der Aufnahmen von den Auszieh- und Rückholeinrichtungen, wodurch eine gegenseitige Beeinträchtigung verhindert wird. Das Handling der Werkzeugtasche, z.B. das Einstecken eines Werkzeugs in die zugehörige Aufnahme, wird somit durch die Auszieh- und Rückholeinrichtungen nicht behindert.

Bei einer Weiterbildung kann auf der Rückseite des Trägerkörpers eine verschließbare Abdeckung angebracht sein, die im verschlossenen Zustand die Auszieh- und Rückholeinrichtung der Sicherungssehne bedeckt und die im geöffneten Zustand einen Zugriff auf die Auszieh- und Rückholeinrichtung der Sicherungssehne ermöglicht. Durch diese Bauweise können Wartungs- und Reparaturarbeiten an den Auszieh- und Rückholeinrichtungen, insbesondere an den Sehnenkapseln, besonders einfach durchgeführt werden.

Je nach Anwendungsfall können die Sicherungssehnen aus Stahl, z.B. Stahlseil, oder aus einem elektrisch isolierenden Material, z.B. aus Nylon, hergestellt sein. Insbesondere bei einem Oberleitungsmonteur ist es wichtig, daß die Sicherungssehne aus einem elektrisch isolierenden Material hergestellt ist.

Bei einer besonders zweckmäßigen Weiterbildung kann an der Werkzeugtasche eine Reservesicherungssehne mit zugehöriger Auszugs- und Rückholeinrichtung angeordnet sein, der kein einer der Aufnahmen zugeordnetes Werkzeug zugeordnet ist. Durch diese Maßnahme besteht die Möglichkeit, im Bedarfsfall einen zusätzlichen Gegenstand, insbesondere ein zusätzliches, nur ausnahmsweise benötigtes Werkzeug an der Werkzeugtasche zu sichern, für das keine Aufnahme an der Werkzeugtasche vorgesehen ist.

Weitere wichtige Merkmale nd Vorteile der Erfindung ergeben sich aus den abhängigen Ansprüchen, aus den Zeichnungen und aus der zugehörigen Figurenbeschreibung anhand der Zeichnungen.

Bevorzugte Ausführungsbeispiele der Erfindung sind in den Zeichnungen dargestellt und werden in der nachfolgenden Beschreibung näher erläutert.

Es zeigen, jeweils schematisch,
- Fig. 1: eine Vorderansicht auf eine besondere Ausführungsform der erfindungsgemäßen am Körper einer Person tragbaren Werkzeugtasche bei in die Aufnahmen aufgenommenen Werkzeugen,
- Fig. 2: eine Ansicht wie in Fig. 1, jedoch bei aus den Aufnahmen hergenommenen Werkzeugen,
- Fig. 3: eine Rückansicht auf die Werkzeugtasche gemäß Fig. 1 bei verschlossener Abdeckung,
- Fig. 4: eine Ansicht wie in Fig. 3, jedoch bei geöffnete Abdeckung,
- Fig. 5: eine Ansicht auf eine Person, die mit mehreren verschiedenen Werkzeugtaschen nach der Erfindung ausgestattet ist, und
- Fig. 6: eine Ansicht auf eine besondere Ausführungsform einer erfindungsgemäßen Werkzeugtasche.

Entsprechend Fig. 1 kann eine erfindungsgemäße Werkzeugtasche 1 beispielsweise als Gürteltasche 19 ausgebildet sein und dementsprechend zumindest eine, hier zwei Gürtelschlaufen 2 aufweisen, mit deren Hilfe die Werkzeugtasche 1 an einem Gürtel befestigbar ist. Die Werkzeugtasche 1 weist einen Trägerkörper 3 auf, der aus einem relativ robusten Material, z.B. aus einem groben Leder, besteht. Auf einer dem Betrachter zugewandten Vorderseite sind mehrere Aufnahmen 4, hier drei Aufnahmen 4a, 4b und 4c ausgebildet, die jeweils zur Aufnahme eines Werkzeuges 5 dienen. Im einzelnen handelt es sich bei den Werkzeugen 5 hier um einen Schraubenzieher 5a, eine Zange 5b und einen Schraubenschlüssel 5c. Entsprechend einer bevorzugten Ausführungsform können die Aufnahmen 4a,4b,4c durch ein Neoprenstück 6 ausgebildet sein, das auf der Vorderseite des Trägerkörpers 3 befestigt ist. Vorzugsweise ist das Neoprenstück 6 auf den Trägerkörper 3 aufgenäht. Die so gebildeten Aufnahmen 4a bis 4c zeichnen sich durch hohe Haltekräfte für das darin eingebrachte Werkzeug 5a bis 5c sowie durch eine hohe Flexibilität für unterschiedliche Werkzeuggeometrien aus. Des weiteren ist Neopren sehr robust und witterungsbeständig.

Erfindungsgemäß ist jedem Werkzeug 5 eine Sicherungssehne 7 zugeordnet, die am Werkzeug 5 befestigt und an der Werkzeugtasche 1 ausziehbar und selbstrückholend gehaltert ist. Diese Halterung erfolgt jeweils mittels einer weiter unten mit Bezug auf Fig. 4 beschriebenen Auszieh- und Rückholeinrichtung 30.

Die Sicherungssehne 7 besteht beispielsweise aus einem Stahlseil. Ebenso ist es möglich, die Sicherungssehne 7 aus einer Kette oder aus einer Schnur oder aus einem Seil herzustellen. Des weiteren ist es möglich, ein elektrisch isolierenden Material für die Sicherungssehne 7 zu verwenden, beispielsweise besteht die Sicherungssehne 7 aus Nylon. Die Sicherungssehne 7 ist so dimensioniert, daß sie dreidimensional flexibel ist und die erforderliche Zug- und Reißfestigkeit besitzt. An ihrem ausziehbaren Ende ist die Sicherungssehne 7 mittels eines Rings 8 am jeweiligen Werkzeug 5 befestigt. Beim Schraubenschlüssel 5c ist dieser Ring 8 zwischen den Enden des Schraubenschlüssels 5c angeordnet und besitzt einen Innenquerschnitt, der ein Herausziehen des Schraubenschlüssels 5c aus dem Ring 8 verhindert. Um die Sicherungssehne 7 an der Zange 5b anbringen zu können, ist diese mit einer Öffnung 9 ausgestattet, in die der Ring 8 eingesetzt ist. Der Schraubenzieher 5a ist mit einer Öse 10 versehen, in welche der Ring 8 eingesetzt ist. Ein Kopplungsglied 11, mit dem die Sicherungssehne 7 am Ring 8 angebunden ist, kann vorzugsweise so ausgebildet sein, daß Drehbewegungen zwischen Ring 8 und Sicherungssehne 7 möglich sind, ohne daß es dabei zu einer Verdrillung der Sicherungssehne 7 kommt.

Neben den drei Sicherungssehnen 7, denen jeweils ein bestimmtes Werkzeug 5 zugeordnet ist, ist die hier gezeigte, besondere Werkzeugtasche 1 zusätzlich mit einer Reservesicherungssehne 7a ausgestattet, die hier unterhalb des Neoprenstücks 6 am Trägerkörper 3 angeordnet ist. An dieser Reservesicherungssehne 7a kann ein ausnahmsweise benötigtes Zusatzwerkzeug od.dgl. befestigt werden.

Die Sicherungssehnen 7 durchdringen den Trägerkörper 3 jeweils in einer Durchtrittsöffnung 12, die beispielsweise durch eine Metallöse gebildet sein kann.

Gemäß Fig. 2 sind die Sicherungssehnen 7 ausziehbar an der Werkzeugtasche 1 gehaltert, so daß die Werkzeuge 5 mit daran befestigter Sicherungssehne 7 aus ihren Aufnahmen 4 herausnehmbar sind und in üblicher Weise verwendet werden können. Die dreidimensionale Flexibilität der Sicherungssehne 7 gewährleistet hierbei eine möglichst große Bewegungsfreiheit. Beim Zurückstecken des jeweiligen Werkzeugs 5 in die zugehörige Aufnahme 4 bewirkt die Selbstrückholung der Sicherungssehne 7, daß diese selbsttätig wieder durch die Durchtrittsöffnungen 12 zurückgezogen werden, so daß die Sicherungssehnen 7 stets raumsparend aufgeräumt sind. Da die Sicherungssehnen 7 fest mit der Werkzeugtasche 1 verbunden sind, sind die daran befestigten Werkzeuge 5 verliersicher an der Werkzeugtasche 1 gesichert. Ein heruntergefallenes Werkzeug 5 kann an seiner Sicherungssehne 7 wieder zurückgeholt werden.

Entsprechend den Fig. 3 und 4 kann an der dem Betrachter zugewandten Rückseite des Trägerkörpers 3 eine verschließbare Abdeckung 13 mittels zwei Reißverschlüssen 14 angebracht sein. In Fig. 3 ist die Abdeckung 13 verschlossen, während sie in Fig. 4 geöffnet ist.

Entsprechend Fig. 4 ist an der Rückseite des Trägerkörpers 3 für jede Sicherungssehne 7 jeweils eine Sehnenkapsel 15 angeordnet. Diese Sehnenkapseln 15 besitzen jeweils ein Gehäuse 16, in dem jeweils eine der Auszieh- und Rückholeinrichtungen 30 untergebracht ist, die mit der zugehörigen Sicherungssehne 7 zum Ausziehen und Zurückholen zusammenwirkt.

In Fig. 4 ist eine der Sehnenkapseln 15 geschnitten dargestellt, um die darin untergebrachte Auszieh- und Rückholeinrichtung 30 näher zu erläutern. Diese Auszieh- und Rückholeinrichtung 30 besteht beispielsweise aus einer Spule 31, die konzentrisch zu einem feststehenden Bolzen 32 drehbar gelagert ist. Zwischen dem Bolzen 32 und der Spule 31 ist eine Rückholfeder 33 angeordnet. Auf die Spule 31 ist die Sicherungssehne 7 aufgewickelt. Beim Ausziehen der Sicherungssehne 7 wird diese von der Spule 31 abgewickelt, wobei diese um den Bolzen 32 rotiert und die Rückholfeder 33 spannt. Beim Zurückholen treibt die Rückholfeder 33 die Spule 31 zum Aufwickeln der Sicherungssehne 7 an.

Die Sehnenkapseln 15 sind an der Rückseite des Trägerkörpers 3 befestigt, wobei Schnellbefestigungsmittel bevorzugt werden. Beispielsweise ist der Trägerkörper 3 doppelwandig ausgeführt und besitzt an der Rückseite einen Einführschlitz 17, in den eine Cliplasche 18 einsteckbar ist, die am Gehäuse 16 ausgebildet ist. Zur vereinfachten Darstellung ist die mittlere Sehnenkapsel 15 aufgebrochen dargestellt.

Die Doppelwandigkeit des Trägerkörpers 3 kann beispielsweise durch eine darin eingesetzte Platte 29, z.B. aus Kunststoff oder aus Leder, erreicht werden, in welcher die Einführschlitze 17 ausgebildet sind. Durch eine solche Platte 29 kann außerdem die Steifigkeit und Stabilität der gesamten Werkzeugtasche 1 erhöht werden.

Durch die in die Einführschlitze 17 eingesteckten Cliplaschen 18 können sich an der Vorderseite Erhebungen ausbilden, die innerhalb der Aufnahmen 4 das Einstecken der Werkzeuge 5 behindern können. Um diese Erhebungen zu vermeiden oder zu reduzieren, kann bei einer Weiterbildung auf der Vorderseite eine zusätzliche Platte, z.B. aus Leder oder aus Kunststoff, auf den Trägerkörper 3 aufgesetzt sein. Diese Platte ist zweckmäßig deckungsgleich zum Neoprenstück 6 geformt und bildet so eine Innenwand der Aufnahmen 4 ohne Störkontur. Das Neoprenstück 6 ist dabei auf diese Platte aufgesetzt, wobei Platte und Neoprenstück 6 zweckmäßig gemeinsam am Trägerkörper 3 angenäht sind.

Bei geöffneter Abdeckung 13 gemäß Fig. 4 sind die Sehnenkapseln 15 zugänglich und können montiert bzw. demontiert werden. Bei verschlossener Abdeckung 13 gemäß Fig. 3 sind die Sehnenkapseln 15 bedeckt und geschützt untergebracht.

Wie aus Fig. 4 hervorgeht, ist auch die untere Reservesichericherungssehne 7a mit einer zugehörigen Sehnenkapsel 15 ausgestattet.

Vorzugsweise sind die Auszieh- und Rückholeinrichtungen 30 der Sicherungssehnen 7a so ausgebildet, daß permanent eine Rückholspannung in die Sicherungssehne 7 eingeleitet ist. Dementsprechend sind die Sicherungssehnen 7 stets gespannt, um eine möglichst kurze, geradlinige Verbindung zwischen Werkzeugtasche 1 und Werkzeug 5 sicherzustellen. Dies ist insbesondere bei engen Arbeitsplätzen von Vorteil.

Bei einer anderen Ausführungsform kann jedoch wenigstens eine der Auszieh- und Rückholeinrichtungen 30 so ausgestaltet sein, daß das Selbstrückholen der Sicherungssehne 7 erst dann erfolgt, wenn die Sicherungssehne 7 maximal, also bis zu einem Anschlag, ausgezogen worden ist. Das bedeutet, daß die Sicherungssehne 7 nach ihrem Ausziehen relativ lose zwischen Werkzeug 5 und Werkzeugtasche 1 angeordnet ist. Erst nach dem maximalen Ausziehen wird die Rückholspannung in die Sicherungssehne 7 eingeleitet. Diese Ausführungsform kann bei bestimmten Anwendungsformen das Arbeiten mit dem Werkzeug 5 erleichtern.

Entsprechend Fig. 5 können für die Werkzeugtasche 1 verschiedene Ausführungsformen realisiert werden. Neben der in den Fig. 1 bis 4 beschriebenen Ausführung als Gürteltasche 19 kann die Werkzeugtasche 1 auch als Hosenträger 20, als Oberarmholster 21, als Unterarmmanschette 22, als Oberschenkelholster 23, als Wadenmanschette 24 oder als Gürtel 25 ausgestaltet sein. Gemäß Fig. 6 ist auch eine Ausbildung als Weste 26 oder Jacke mit oder ohne Ärmel möglich.

In Fig. 5 ist eine weitere besondere Ausführungsform dargestellt, bei der die Werkzeugtasche 1, beispielsweise in Form eines Oberschenkelholsters 23 mit einem Klettverschluß 27 an einem Bekleidungsstück, z.B. an einer Hose 28, lösbar befestigt werden kann.

Obwohl die Werkzeugtasche 1 in allen hier gezeigten Ausführungsbeispielen so ausgebildet ist, daß sie am Körper einer Person tragbar ist, versteht sich, daß die erfindungsgemäße Werkzeugtasche 1 zumindest vorübergehend auch an einem anderen Gegenstand, z.B. an einem Gerüst od.dgl. befestigbar ist.

## Patentansprüche

1. Am Körper einer Person tragbare Werkzeugtasche (1) mit mindestens einer Aufnahme (4) für wenigstens ein Werkzeug (5),
**dadurch gekennzeichnet,**
**daß** die Werkzeugtasche (1) für jedes einer der Aufnahmen (4) zugeordnete Werkzeug (5) jeweils eine dreidimensional flexible Sicherungssehne (7) aufweist, die am zugeordneten Werkzeug (5) befestigbar ist und die mittels einer Auszieh- und Rückholeinrichtung (30) ausziehbar und selbstrückholend an der Werkzeugtasche (1) befestigt ist.

2. Werkzeugtasche nach Anspruch 1,
**dadurch gekennzeichnet,**
**daß** für jede Sicherungssehne (7) eine Sehnenkapsel (15) vorgesehen ist, die ein Gehäuse (16) aufweist, in dem die Auszieh- und Rückholeinrichtung (30) untergebracht ist und das an der Werkzeugtasche (1) befestigt ist.

3. Werkzeugtasche nach Anspruch 2,
**dadurch gekennzeichnet,**
**daß** das Gehäuse (16) der Sehnenkapsel (15) mit Schnellbefestigungsmitteln lösbar an der Werkzeugtasche (1) befestigt ist.

4. Werkzeugtasche nach einem der Ansprüche 1 bis 3,
**dadurch gekennzeichnet,**
**daß** die Werkzeugtasche (1) einen Trägerkörper (3) aufweist auf dessen Vorderseite die mindestens eine Aufnahme (4) angeordnet ist und auf dessen Rückseite die zugeordnete Sicherungssehne (7) mittels ihrer Auszieh- und Rückholeinrichtung (30) befestigt ist, wobei die Sicherungssehne (7) den Trägerkörper (3) in einer Durchtrittsöffnung (12) durchdringt.

5. Werkzeugtasche nach Anspruch 4,
**dadurch gekennzeichnet,**
**daß** auf der Rückseite des Trägerkörpers (3) eine verschließbare Abdeckung (13) angebracht ist, die verschlossen die Auszieh- und Rückholeinrichtung (30) der Sicherungssehne (7) bedeckt und die geöffnet einen Zugriff auf die Auszieh- und Rückholeinrichtung (30) der Sicherungssehne (7) ermöglicht.

6. Werkzeugtasche nach Anspruch 5,
**dadurch gekennzeichnet,**
**daß** die Abdeckung (13) mittels wenigstens eines Reißverschlusses (14) am Trägerkörper (3) verschließbar angebracht ist.

7. Werkzeugtasche nach einem der Ansprüche 1 bis 6,
**dadurch gekennzeichnet,**
**daß** die Sicherungssehne (7) als Kette oder Seil oder Drahtseil oder Schnur ausgebildet ist.

8. Werkzeugtasche nach einem der Ansprüche 1 bis 7,
**dadurch gekennzeichnet,**
**daß** die Sicherungssehne (7) aus Stahl oder aus einem elektrisch isolierenden Material hergestellt ist.

9. Werkzeugtasche nach einem Ansprüche 1 bis 8,
**dadurch gekennzeichnet,**
**daß** an der Werkzeugtasche (1) eine Reservesicherungssehne (7a) mit Auszieh- und Rückholeinrichtung (30) angeordnet ist, der kein Werkzeug (5) zugeordnet ist, das einer der Aufnahmen (4) zugeordnet ist.

10. Werkzeugtasche nach einem der Ansprüche 1 bis 9,
**dadurch gekennzeichnet,**
**daß** die mindestens eine Aufnahme (4) durch ein Neoprenstück (6) gebildet ist, das auf einer Vorderseite eines Trägerkörpers (3) der Werkzeugtasche (1) befestigt ist.

11. Werkzeugtasche nach einem der Ansprüche 1 bis 10,
**dadurch gekennzeichnet,**
**daß** wenigstens eine der Auszieh- und Rückholeinrichtungen (30) so ausgebildet ist, daß das Selbstrückholen erst dann erfolgt, wenn die Sicherungssehne (7) maximal ausgezogen worden ist.

12. Werkzeugtasche nach einem der Ansprüche 1 bis 11,
**dadurch gekennzeichnet,**
**daß** die Werkzeugtasche (1) als Hosenträger (20) oder als Oberarmholster (21) oder als Unterarmmanschette (22) oder als Gürteltasche (19) oder als Oberschenkelholster (23) oder als Wadenmanschette (24) oder als Gürtel (25) oder als Weste (26) oder als Jacke ausgebildet ist.

13. Werkzeugtasche nach einem der Ansprüche 1 bis 12,
**dadurch gekennzeichnet,**
**daß** die Werkzeugtasche (1) mit einem Klettverschluß (27) an einem Bekleidungsstück lösbar befestigt ist.

## Claims

1. A tool bag (1) that can be worn on the body of a person and has at least one receptacle (4) for at least one tool (5),
**characterized in that**
the tool bag (1) has a three-dimensionally flexible retaining line (7) for each tool (5) assigned to one of the receptacles (4), the retaining line is attachable to the respective tool (5) and it is attached to the tool bag (1.) in such a way that it can be extracted and automatically retrieved by means of an extraction and retrieval device (30).

2. The tool bag according to Claim 1,
**characterized in that**
a line capsule (15) is provided for each retaining line (7), having a housing (16) in which the extraction and retrieval device (30) is accommodated and which is attached to the tool bag (1).

3. The tool bag according to Claim 2,
**characterized in that**
the housing (16) of the line capsule (15) is detachably attached to the tool bag (1) with quick fastening means.

4. The tool bag according to one of Claims 1 through 3,
**characterized in that**
the tool bag (1) has a carrier body (3) on the front side of which the at least one receptacle (4) is arranged and on the rear side of which the respective retaining line (7) is attached by means of its extraction and retrieval device (30), whereby the retaining line (7) passes through the carrier body (3) in a through-hole (12).

5. The tool bag according to Claim 4,
**characterized in that**
a closable cover (13) is mounted on the rear side of the carrier body (3); when closed, it covers the extraction and retrieval device (30) of the retaining line (7) and when opened it permits access to the extraction and retrieval device (30) of the retaining line (7).

6. The tool bag according to Claim 5,
**characterized in that**
the cover (13) is closably mounted on the carrier body (3) by means of at least one zipper (14).

7. The tool bag according to one of Claims 1 through 6,
**characterized in that**
the retaining line (7) is designed as a chain or cable or a wire cable or cord.

8. The tool bag according to one of Claims 1 through 7,
**characterized in that**
the retaining line (7) is made of steel or an electric insulation material.

9. The tool bag according to one of Claims 1 through 8,
**characterized in that**
a reserve retaining line (7a) with an extraction and retraction device (30) is provided on the tool bag (1); it is not assigned to any tool (5) which is itself assigned to one of the receptacles (4).

10. The tool bag according to one of Claims 1 through 9,
**characterized in that**
the at least one receptacle (4) is formed by a piece of neoprene (6) which is attached to the front side of a carrier body (3) of the tool bag (1).

11. The tool bag according to one of Claims 1 through 10,
**characterized in that**
at least one of the extraction and retrieval devices (30) is designed so that automatic retrieval takes place only when the retaining line (7) has been pulled out to the maximum extent.

12. The tool bag according to one of Claims 1 through 11,
**characterized in that**
the tool bag (1) is designed as a tool vest (20) or as an upper arm holster (21) or as a forearm cuff (22) or as a tool belt bag (19) or as a thigh holster (23) or as a lower leg cuff (24) or simply as a belt (25) or a vest (26) or as a jacket.

13. The tool bag according to one of Claims 1 through 12,
**characterized in that**
the tool bag is detachably attached to an item of clothing with a Velcro-type zipper closure (27).

## Revendications

1. Sac à outils (1) pouvant être porté sur le corps d'une personne avec au moins un logement (4) pour au moins un outil (5),
**caractérisé en ce que**
le sac à outils (1) présente pour chaque outil (5) associé à l'un des logements (4) respectivement une corde de sécurité (7) flexible en trois dimensions, laquelle est peut être fixée sur l'outil (5) associé, et laquelle est fixée de manière étirable et à rappel automatique sur le sac à outils (1) à l'aide d'un dispositif d'étirement et de rappel (30).

2. Sac à outils selon la revendication 1,
**caractérisé en ce que**
une boîte pour la corde (15) est prévue pour chaque corde de sécurité (7), laquelle présente un boîtier (16) dans lequel est logé le dispositif d'étirement et de rappel (30), et lequel boîtier est fixé sur le sac à outils (1).

3. Sac à outils selon la revendication 2,
**caractérisé en ce que**
le boîtier (16) de la boite pour la corde (15) est fixé de manière détachable sur le sac à outils (1) à l'aide de moyens de fixation rapides.

4. Sac à outils selon l'une quelconque des revendications 1 à 3,
**caractérisé en ce que**
le sac à outils (1) présente un corps de support (3) sur la face avant duquel l'un au moins des logements (4) est aménagé, et sur la face arrière duquel la corde de sécurité (7) associée est fixée à l'aide de son dispositif d'étirement et de rappel (30), moyennant quoi la corde de sécurité (7) traverse le corps de support (3) via une ouverture de passage (12).

5. Sac à outils selon la revendication 4,
**caractérisé en ce que**
sur la face arrière du corps de support (3) est aménagé un recouvrement (13) pouvant être fermé, lequel recouvre à l'état fermé le dispositif d'étirement et de rappel (30) de la corde de sécurité (7), et lequel permet un accès au dispositif d'étirement et de rappel (30) de la corde de sécurité (7) lorsque à l'état ouvert.

6. Sac à outils selon la revendication 5,
**caractérisé en ce que**
le recouvrement (13) est monté de manière à pouvoir être fermé sur le corps de support (3) à l'aide d'au moins une fermeture Eclair (14).

7. Sac à outils selon l'une quelconque des revendications 1 à 6,
**caractérisé en ce que**
la corde de sécurité (7) est conçue en tant que chaîne ou cordage ou câble métallique ou ficelle.

8. Sac à outils selon l'une quelconque des revendications 1 à 7,
**caractérisé en ce que**
la corde de sécurité (7) est fabriquée en acier ou en un matériau d'isolation électrique.

9. Sac à outils selon l'une quelconque des revendications 1 à 8,
**caractérisé en ce que**
une corde de sécurité de réserve (7a) avec un dispositif d'étirement et de rappel (30) est aménagée sur le sac à outils (1), à laquelle aucun outil n'est associé, et laquelle est associée à l'un des logements (4).

10. Sac à outils selon l'une quelconque des revendications 1 à 9,
**caractérisé en ce que**
l'un au moins des logements (4) est formé par une pièce de Néoprène (6), laquelle est fixée sur une face avant d'un corps de support (3) du sac à outils (1).

11. Sac à outils selon l'une quelconque des revendications 1 à 10,
**caractérisé en ce que**
au moins un des dispositifs d'étirement et de rappel (30) est conçu de manière à ce que le rappel automatique S'effectue seulement lorsque la corde de sécurité (7) se trouve dans un étirement maximal.

12. Sac à outils selon l'une quelconque des revendications 1 à 11,
**caractérisé en ce que**
le sac à outils (1) est conçu en tant que bretelles de pantalon (20) ou en tant qu'étui de revolver pour le bras (21) ou en tant que gaine d'avant-bras (22) ou en tant que banane (19) ou en tant qu'étui de revolver pour la cuisse (23) ou en tant que gaine de mollet (24) ou en tant que ceinture (25) ou en tant que gilet (26) ou en tant que veste.

13. Sac à outils selon l'une quelconque des revendications 1 à 12,
**caractérisé en ce que**
le sac à outils (1) est fixé de manière détachable sur un vêtement à l'aide d'une fermeture Velcro (27).
